# EUROPÄISCHE PATENTSCHRIFT

(11) **EP 3 572 593 B1**
(45) Veröffentlichungstag und Bekanntmachung des Hinweises auf die Patenterteilung: **04.03.2026**
(21) Anmeldenummer: 19174316.0
(22) Anmeldetag: 25.11.2011
(51) Int. Cl.: E03C 1/084, E03C 1/086

(54) **STRAHLREGLER**
JET REGULATOR
RÉGULATEUR DE JET

(43) Veröffentlichungstag der Anmeldung: 27.11.2019
(62) Teilanmeldung aus: 14004341.5
(73) Patentinhaber: Neoperl GmbH, 79379 Müllheim (DE)
(72) Erfinder: Blum, Gerhard, 77793 Gutach (DE); Grether, Hermann, 79379 Müllheim (DE)
(74) Vertreter: Mertzlufft-Paufler, Cornelius

(56) Entgegenhaltungen:
- EP-A2- 0 216 319
- WO-A1-2006/122579
- WO-A1-2010/017855
- WO-A2-2006/092316
- DE-A1- 102005 003 276
- DE-A1- 102008 050 247
- DE-A1- 102010 048 701
- DE-A1- 3 440 883
- DE-A1- 3 442 603
- DE-U1- 202005 001 101
- DE-U1- 202008 010 725
- DE-U1- 202010 014 392
- DE-U1- 202010 014 393
- US-A- 3 424 387
- US-A- 3 827 636
- US-A1- 2007 196 177

## Beschreibung

Die Erfindung betrifft ein sanitäres Einbauteil gemäß Anspruch 1 mit einem Einbaugehäuse, das ein Gewinde aufweist zum Befestigen an einem am Wasserauslauf einer sanitären Auslaufarmatur vorgesehenen Gegengewinde, wobei das Einbaugehäuse eine abströmseitige Gehäusestirnseite mit Durchflusslöchern hat und wobei in das Einbaugehäuse zumindest ein Einsetzteil bis zu einem Einsetzanschlag einsetzbar ist, wobei das Einbauteil einen belüfteten Strahlregler aufweist oder als solcher ausgestaltet ist, wobei die Umfangswandung des Einbaugehäuses wenigstens in einem zumindest doppelwandig ausgestalteten Teilbereich mindestens einen Belüftungskanal umgrenzt und wobei der mindestens eine, zur abströmseitigen Gehäusestirnseite hin offene Belüftungskanal in wenigstens einer, in den Gehäuseinnenraum des Einbaugehäuses führenden Belüftungsöffnung mündet, wobei das am Einbaugehäuse vorgesehene Gewinde als ein am Gehäuseaußenumfang angeordnetes Außengewinde ausgebildet ist, das mit einem am Innenumfang des Wasserauslaufs befindlichen und als Gegengewinde vorgesehenen Innengewinde zusammenwirkt, und wobei das Einbaugehäuse zumindest in einem abströmseitigen Gehäuseabschnitt eine äußere, zumindest einen Teilabschnitt des Außengewindes tragende Gehäusewandung und eine durch den mindestens einen Belüftungskanal beabstandete innere Gehäusewandung aufweist. Sanitäre Einbauteile werden als Strahlformer, unbelüfteter Strahlregler, Strahlbelüfter, Durchflussmengenregler oder Rückflussverhinderer in den verschiedensten Ausführungen benötigt. So hat man beispielsweise auch belüftete Strahlregler, sogenannte Strahlbelüfter, geschaffen, die einen homogenen, nicht-spritzenden und perlend-weichen Wasserstrahl formen sollen.

Aus DE-GM 93 14 990 der Anmelderin ist ein Strahlbelüfter vorbekannt, der in seinem Einbaugehäuse eine als Strahlzerleger dienende Lochplatte hat, die zur Erzeugung einer Vielzahl von Einzelstrahlen eine Anzahl von Durchflusslöchern aufweist. Im Ausströmbereich der Durchflusslöcher sind Stifte vorgesehen, deren zur Lochplatte weisendes freies und konisch spitz zulaufendes Stiftende als Abweisschräge ausgebildet ist, die jeweils einen der von den Durchflusslöchern kommenden Einzelstrahlen schräg zur Strömungsrichtung ablenkt. Um das Einbaugehäuse dieses vorbekannten Strahlbelüfters am Wasserauslauf einer sanitären Auslaufarmatur montieren zu können, ist ein hülsenförmiges Auslaufmundstück vorgesehen, in welches das Einbaugehäuse bis zu einem Einsetzanschlag einsetzbar ist. An dem Auslaufmundstück ist ein Gewinde vorgesehen, dass mit einem korrespondierenden Gegengewinde am Wasserauslauf verschraubbar ist.

Das äußere Erscheinungsbild der Auslaufarmatur wird durch den Wasserauslauf und das benachbarte Auslaufmundstück und dessen Schraubverbindung am Wasserauslauf bestimmt. Um ein ästhetisch ansprechendes Erscheinungsbild zu schaffen, ist es erforderlich, die sichtbaren Oberflächen des Auslaufmundstücks einerseits und der Auslaufarmatur im Bereich ihres Wasserauslaufs andererseits möglichst einheitlich zu gestalten. Dennoch verbleibt zwischen Auslaufmundstück und Strahlregler-Einsatz ein schmaler Spalt, der zur Verschmutzung neigt und störend wirken kann.

Man hat daher auch ein ebenfalls als Strahlbelüfter dienendes sanitäres Einbauteil mit einem mehrteiligen Einbaugehäuse geschaffen, dass an seinem Gehäuseaußenumfang ein Außengewinde aufweist zum Einschrauben in ein am Innenumfang des Wasserauslaufs einer sanitären Auslaufarmatur vorgesehenes Innengewinde (vgl. DE 10 2005 010 551 A1). An das Einbaugehäuse ist abströmseitig ein Strömungsgleichrichter angeformt, der als eine, Durchflusslöcher aufweisende Lochplatte ausgebildet ist, welche die abströmseitige Gehäusestirnseite bildet. In den
Gehäuseinnenraum des Einbaugehäuses sind mehrere gitterförmige Einsetzteile einsetzbar, die als Strahlreguliereinrichtung dienen, welche die im Gehäuseinneren belüfteten Einzelstrahlen wieder zu einem homogenen, nicht-spritzenden Gesamtstrahl zu formen hat. Der abströmseitige Gehäusestirnrand weist eine Profilierung auf, die der korrespondierenden Profilierung eines als Drehwerkzeug verwendeten weiteren Einbaugehäuses als Werkzeugangriffsfläche dienen kann. Da der aus DE 10 2005 010 551 A1 vorbekannte Strahlbelüfter derart tief in den Wasserauslauf einer sanitären Auslaufarmatur eingeschraubt werden kann, dass die abströmseitige Gehäusestirnseite des Einbaugehäuses nicht über den Wasserauslauf der Auslaufarmatur vorsteht, wird der ästhetische Eindruck allein durch die Auslaufarmatur bestimmt. Um das Einbaugehäuse am Wasserauslauf der Auslaufarmatur montieren oder demontieren zu können, ist aber stets ein weiteres Einbaugehäuse oder ein anderes spezielles Drehwerkzeug erforderlich, das insbesondere in einem Haushalt nicht immer zur Verfügung steht.

Aus der US-A-4,534,513 ist daher auch ein Strahlregler mit einem hülsenförmigen Einbaugehäuse vorbekannt, das an seinem abströmseitigen Gehäuseumfang ein Außengewinde trägt, mit dem das Einbaugehäuse an einem innenumfangsseitig am Wasserauslauf der Auslaufarmatur vorgesehenen Innengewinde angeschraubt werden kann. Das Einbaugehäuse weist eine abströmseitige Gehäusestirnseite auf, die durch übereinanderliegende Lagen von Metallsieben gebildet wird und die im Gehäuseinneren des Einbaugehäuses verschieblich geführt ist. Durch Beaufschlagung dieser abströmseitigen Gehäusestirnseite mit einer Münze wird die Gehäusestirnseite derart in das Gehäuseinnere vorgeschoben, dass ein die Münze schmalseitig aufnehmender Schlitz freigelegt wird, welcher
der als Drehwerkzeug verwendeten Münze als Werkzeugangriffsfläche dient. Die Verschieblichkeit der Gehäusestirnfläche hat jedoch zur Folge, dass die Strömungsverhältnisse im Gehäuseinneren des vorbekannten Strahlreglers sich ändern können, so dass der vorbekannte Strahlregler eventuell keine gleichbleibende und insbesondere keine gleichbleibende und insbesondere keine gleichbleibend gute Strahlqualität hat und viel Bauraum benötigt.

Aus der WO 2010/017855 A1 ist bereits ein belüfteter Strahlregler der eingangs erwähnten Art vorbekannt, der ein Einbaugehäuse aufweist, dessen Umfangswandung in einem doppelwandig ausgestalteten Teilbereich einen Lüftungskanal umgrenzt. An dem Einbaugehäuse sind Werkzeugangriffsflächen ausgebildet, an denen ein Drehwerkzeug ansetzbar ist. Diese Werkzeugangriffsflächen sind an einem abströmseitigen Stirnrand und/oder am Gehäuseumfang eines abströmseitigen Gehäuseteilbereichs und/oder an einem am Gehäuseteilbereich außenseitig umlaufenden Ringabsatz vorgesehen. Die Werkzeugangriffsflächen befinden sich somit zwangsläufig an prominenten Stellen, welche zwar geeignet sind, eine einfache Handhabung und Funktionstüchtigkeit des Strahlreglers zu gewährleisten, - die jedoch das ästhetische Erscheinungsbild des Strahlreglers beeinträchtigen können.

Aus der US 3 424 387 A ist bereits ein belüfteter Strahlregler vorbekannt, der ein hülsenförmiges Außengehäuse hat, das an dem zuströmseitigen Gehäuseinnenumfang ein Innengewinde trägt, mit dem das Außengehäuse auf ein Außengewinde am Wasserauslauf einer sanitären Auslaufarmatur aufschraubbar ist. In das Außengehäuse des vorbekannten Strahlreglers ist ein Innengehäuse einsetzbar, das an seinem zuströmseitigen Gehäusestirnrand einen außenumfangseitig vorstehenden Ringflansch trägt, der in eine Ringnut am Innenumfang des Außengehäuses einrastbar ist. In das Innengehäuse ist ein Siebgeflecht eingesetzt, das die abströmseitige Gehäusestirnseite des vorbekannten Strahlreglers bildet. Zwischen dem Außengehäuse und dem darin eingerasteten Innengehäuse ist ein Ringspalt vorgesehen, der einen von der Gehäuseabströmseite bis zu am Umfang des Innengehäuses vorgesehene Belüftungsöffnungen führenden Belüftungskanal bildet. Da das Innengehäuse im Gehäuseinneren des Außengehäuses mithilfe des Ringflansches verrastet ist, und da das Innengehäuse am Außengehäuse somit frei verdrehbar gehalten ist, muss das Außengehäuse an seinem über den Wasserauslauf vorstehenden Gehäuseaußenumfang erfasst und gedreht werden, wenn die Schraubverbindung zwischen dem vorbekannten Strahlregler und der Auslaufarmatur gelöst oder hergestellt werden soll.

Aus der US 3 827 636 A ist bereits ein belüfteter Strahlregler vorbekannt, der ein hülsenförmiges Strahlreglergehäuse hat, das an seinem Gehäuseaußenumfang ein Außengewinde trägt, welches Außengewinde in ein Innengewinde im Wasserauslauf einer sanitären Auslaufarmatur einschraubbar ist. In das Außengehäuse sind verschiedene Siebronden und eine als Strahlzerleger ausgestaltete Lochplatte jeweils bis zu einem zugeordneten Ringabsatz einsetzbar, wobei diese Ringabsätze am Innenumfang des Strahlreglergehäuses angeordnet sind. Im Strahlreglergehäuse sind mehrere Belüftungskanäle vorgesehen, die zur Gehäuseabströmseite hin offen ausgebildet und in gleichmäßigen Abständen über den Gehäuseumfang verteilt angeordnet sind. Um die Schraubverbindung zwischen dem Außengehäuse und dem Wasserauslauf der sanitären Auslaufarmatur lösen oder anziehen zu können, sind an dem über den Wasserauslauf vorstehenden Teilbereich des Strahlreglergehäuses in Umfangsrichtung gleichmäßig voneinander beabstandete Griffrillen vorgesehen, die ein manuelles Erfassen und Einspannen des Strahlreglergehäuses erleichtern sollen.

Aus Figur 5 der WO 2006/122579 A1 ist bereits ein Strahlregler vorbekannt, der zur versteckten Montage innerhalb des Wasserauslaufs einer Auslaufarmatur bestimmt ist. Da das Strahlreglergehäuse dieses vorbekannten Strahlreglers nahezu vollständig im Wasserauslauf verschwindet, und da das Strahlreglergehäuse dort somit nicht mehr am Gehäuseaußenumfang erfasst werden kann, weist der abströmseitige Hülsenstirnrand des hülsenförmigen Strahlreglergehäuses eine kronenförmige Profilierung auf, die aus einander abwechselnden Vorsprüngen und Einsenkungen dieses Hülsenstirnrands gebildet ist und an der ein Drehwerkzeug drehfest angesetzt werden kann. Durch diese kronenförmige Profilierung am abströmseitigen Hülsenstirnrand des Strahlreglergehäuses weist das Strahlreglergehäuse des vorbekannten Strahlreglers eine vergrößerte Einbaulänge auf.

Aus der US 2007/196177 A1 kennt man bereits einen Strahlregler mit einem patronenförmigen Einsetzgehäuse. Das Einsetzgehäuse des vorbekannten Strahlreglers ist in ein hülsenförmiges Auslaufmundstück einsetzbar, bis ein am Gehäuseaußenumfang des Einsetzgehäuses vorgesehener Ringflansch an einem im Auslaufmundstück innenseitig vorgesehenen Ringabsatz anliegt und die Einsetz-bewegung begrenzt. Da das mit seinem Ringflansch auf dem Ringabsatz im Auslaufmundstück aufliegende Einsetzgehäuse des vorbekannten Strahlreglers relativ zum Auslaufmundstück frei verdrehbar ist, muss das Auslaufmundstück an seinem Außenumfang eingespannt werden, wenn die zwischen dem Auslaufmundstück und dem Wasserauslauf der sanitären Auslaufarmatur vorgesehene Schraubverbindung angezogen oder gelöst werden soll. Weitere sanitäre Einbauteile gemäß dem Stand der Technik sind aus DE202008010725U1, DE102008050247A1 und WO2006/092316A2 bekannt.

Es besteht daher insbesondere die Aufgabe, ein sanitäres Einbauteil der eingangs erwähnten Art zu schaffen, das sich durch eine einfache Handhabung auszeichnet und das dennoch eine zumindest gleichwertige Alternative zu den mit einem Auslaufmundstück montierbaren Einbauteilen hinsichtlich Funktion und ästhetischem Erscheinungsbild der Auslaufarmatur darstellt.

Die erfindungsgemäße Lösung dieser Aufgabe besteht bei dem sanitären Einbauteil gemäß Anspruch 1 der eingangs erwähnten Art insbesondere darin, dass die innere und äußere Gehäusewandung über Stege miteinander verbunden sind, und dass zumindest zwei Stege als Dreh- oder Werkzeugangriffsflächen für ein in den Freiraum zwischen den Stegen einführbares Drehwerkzeug vorgesehen sind. Das erfindungsgemäße Einbauteil weist ein ein- oder mehrteiliges Einbaugehäuse auf, das an seinem Gehäuseaußenumfang ein Außengewinde hat, welches zum Einschrauben in ein am Innenumfang des Wasserauslaufs einer sanitären Auslaufarmatur vorgesehenes Innengewinde bestimmt ist. Mit Hilfe des am Einbaugehäuse vorgesehenen Außengewindes lässt sich das erfindungsgemäße Einbauteil gegebenenfalls auch derart tief in das Innengewinde am Wasserauslauf einschrauben, bis das Ein¬bauteil nicht oder kaum noch über den Wasserauslauf vorsteht. Dabei ist am Einbaugehäuse eine abströmseitige Gehäusestirnseite vorgesehen, die Durchflusslöcher hat, durch die das durch das Einbauteil durchfließende Wasser ausströmen kann. In das Einbaugehäuse ist zumindest ein Einsetzteil bis zu einem Einsetzanschlag einsetzbar, welches Einsetzteil das durchfließende Wasser zu formen und/oder zu regeln hat.

Nach dem oben genannten Erfindungsvorschlag ist vorgesehen, dass das Einbauteil einen belüfteten Strahlregler aufweist oder als solcher ausgestaltet ist. Die Umfangswandung des Einbaugehäuses umgrenzt wenigstens in einem zumindest doppelwandig ausgestalteten Teilbereich mindestens einen Belüftungskanal, der zur abströmseitigen Gehäusestirnseite hin offen ist und der in wenigstens einer, in den Gehäuseinnenraum des Einbaugehäuses führenden Belüftungsöffnung mündet. Somit kann Umgebungsluft durch den zur abströmseitigen Gehäusestirnseite hin offenen Belüftungskanal angesaugt und über die wenigstens eine Belüftungsöffnung in den Gehäuseinnenraum eingeleitet werden, wo diese Umgebungsluft mit dem gegebenenfalls vorläufig in Einzelstrahlen aufgeteilten Wasser vermischt wird, um einen perlend-weichen Wasserstrom zu erzeugen. Da der wenigstens eine Belüftungskanal in die Umfangswandung des Einbaugehäuses integriert ist, kann das erfindungsgemäße Einbauteil mit seinem Außengewinde auch in solche Innengewinde montiert werden, die auch zur Aufnahme eines Auslaufmundstücks bestimmt sind. Es kann somit entweder auf einen herkömmlichen Strahlregler zurückgegriffen werden, der zur Montage ein Auslaufmundstück benötigt, oder aber es kann stattdessen das erfindungsgemäße Einbauteil verwendet werden, das auf ein Auslaufmundstück nicht mehr angewiesen ist. Um die zwischen dem sanitären Einbauteil einerseits und dem Wasserauslauf der sanitären Auslaufarmatur andererseits vorgesehene Schraubverbindung bei Bedarf lösen oder auch anziehen zu können, ist erfindungsgemäß vorgesehen, dass die innere und äußere Gehäusewandung über Stege miteinander verbunden sind und dass zumindest zwei Stege als Dreh- oder Werkzeugangriffsflächen für ein in den Freiraum zwischen den Stegen einführbares Drehwerkzeug vorgesehen sind. Da das erfindungsgemäße Einbauteil auf ein Auslaufmundstück nicht mehr angewiesen ist, und da ein solches Auslaufmundstück bislang meist aus Messing hergestellt wurde und der Herstellungsvorgang eine abschließende Verchromung des Messingteiles erfordert hatte, werden die mit der Beschaffung eines solchen Materials verbundenen Kosten vermieden, die Materialversorgung unabhängig von diesem Metall sichergestellt und auf einen umweltbelastenden Verchromungsvorgang kann verzichtet werden.

Nach einem weiteren Vorschlag gemäß der Erfindung ist zusätzlich vorgesehen, dass die abströmseitige Gehäusestirnseite in Abströmrichtung konvex oder ballig gewölbt ausgebildet ist und zumindest einen Schlitz aufweist, dessen gegenüberliegenden Schlitz-Längsseiten als Dreh- oder Werkzeugangriffsflächen für ein in den zumindest einen Schlitz lösbar einsetzbares Drehwerkzeug ausgestaltet sind.

Bei dieser Ausführungsform gemäß der Erfindung weist das erfindungsgemäße Einbauteil auf seiner abströmseitigen Gehäusestirnseite zumindest einen Schlitz auf, dessen gegenüberliegenden Schlitz-Längsseiten als Drehangriffsflächen oder Werkzeugangriffsflächen für ein, in den zumindest einen Schlitz lösbar einsetzbares Drehwerkzeug ausgestaltet sind. Dabei ist die abströmseitige Gehäusestirnseite in Abströmrichtung derart konvex oder ballig gewölbt ausgebildet, dass der Schlitz ausreichend tief ausgestaltet
werden kann, um dem Drehwerkzeug an den entsprechend tiefen Schlitz-Längsseiten eine ausreichende Dreh- oder Werkzeugangriffsfläche zu bieten, ohne dass dadurch übermäßig viel Platz im Gehäuseinnenraum verloren geht.

Um den aus dem Einbauteil austretenden Wasserstrahl gut formen zu können, ohne dass deswegen die abströmseitige Gehäusestirnseite einen hohen Strömungswiderstand bietet, ist es zweckmäßig, wenn die abströmseitige Gehäusestirnseite als Gitter-, Netz- oder Lochstruktur ausgestaltet ist.

Der zumindest eine Schlitz kann als schlitzförmige Durchbrechung der Gehäuse-Stirnfläche ausgestaltet sein. Eine bevorzugte Ausführungsform gemäß der Erfindung sieht demgegenüber vor, dass der zumindest eine Schlitz einen Schlitz- oder Nutgrund hat, der geschlossen oder - beispielsweise durch eine den Schlitz- oder Nutgrund bildende Loch- oder Gitterstruktur - offen beziehungsweise flüssigkeitsdurchlässig ausgestaltet ist.

Um die als Dreh- oder Werkzeugangriffsflächen dienenden Schlitz-Längsseiten ausreichend stabil auszugestalten, und um ein entsprechend hohes Drehmoment auf diese Schlitz-Längsseiten übertragen zu können, ist es vorteilhaft, wenn die Gehäuse-Stirnfläche wenigstens im Bereich des zumindest einen Schlitzes eine Querschnittsverdickung aufweist.

Besonders vorteilhaft ist es, wenn der Schlitz Schlitz-Längsseiten mit einer Wandungsdicke aufweist, die im Vergleich zu Strömungsführungswänden größer ist, welche Strömungsführungswände die Gitter-, Netz- oder Lochstruktur der abströmseitigen Gehäusestirnseite bilden.

Gemäß der Erfindung ist vorgesehen, dass der abströmseitige Gehäuseabschnitt des Einbaugehäuses einen gegenüber einem angrenzenden zuströmseitigen Gehäuseabschnitt reduzierten Gehäusequerschnitt aufweist, und dass der über den Wasserauslauf vorstehende abströmseitige Gehäuseabschnitt einen freien Gehäusestirnrand hat, der als Abtropfkante dient.

Ein gemäß der Erfindung ausgestaltetes sanitäres Einbauteil weist einen abströmseitigen Gehäuseabschnitt auf, der einen gegenüber dem angrenzenden zuströmseitigen Gehäuseabschnitt reduzierten Gehäusequerschnitt hat. Dabei ist der freie Stirnrand des über den Wasserauslauf vorstehenden abströmseitigen Gehäuseabschnitts als Abtropfkante ausgestaltet, an der das auch nach dem Schließen des Absperrhahns noch austretende Restwasser abtropfen kann, ohne auf die Außenseite der Auslaufarmatur überzutreten und dort entlang zu laufen.

Um das durch das erfindungsgemäße Einbauteil hindurchfließende Wasser über seinen gesamten Querschnitt gleichmäßig mit Umgebungsluft durchmischen zu können, ist es vorteilhaft, wenn mehrere, vorzugsweise gleichmäßig über den Gehäuseumfang verteilt angeordnete Belüftungsöffnungen vorgesehen sind.

Um den zumindest einen Belüftungskanal mit geringem Aufwand in der Umfangswandung des Einbaugehäuses unterzubringen, ist es vorteilhaft, wenn das Einbaugehäuse zumindest in einem abströmseitigen Gehäuseabschnitt eine äußere, zumindest einen Teilabschnitt des Außengewindes tragende Gehäusewandung und eine durch den mindestens einen Belüftungskanal beabstandete innere Gehäusewandung aufweist.

Dabei kann die innere Gehäusewandung gleichzeitig auch als Abtropfkante ausgestaltet werden, wenn die innere Gehäusewandung über die äußere Gehäusewandung vorsteht und den abströmseitigen Gehäusestirnrand bildet.

Um das erfindungsgemäße Einbauteil mit einem entsprechenden Drehwerkzeug gut an dem im Wasserauslauf einer Auslaufarmatur innenumfangsseitig vorgesehenen Innengewinde festschrauben zu können, ist es vorteilhaft, wenn die innere und die äußere Gehäusewandung über vorzugsweise radiale Stege miteinander verbunden sind und wenn zumindest zwei Stege als Dreh- oder Werkzeugangriffsflächen für ein in den Freiraum zwischen den Stegen einführbares Drehwerkzeug vorgesehen sind.

Ist das erfindungsgemäße Einbauteil als Strahlbelüfter ausgestaltet, kann die Umgebungsluft durch einen Unterdruck in das Gehäuseinnere des Einbaugehäuses angesaugt werden. Eine bevorzugte Ausführungsform gemäß der Erfindung sieht dazu vor, dass der Strahlregler ein als Strahlzerleger ausgebildetes Einsetzteil hat, welches den Wasserstrom in eine Vielzahl von Einzelstrahlen aufteilt und dass die wenigstens eine Belüftungsöffnung in einem dem Strahlzerleger in Strömungsrichtung nachfolgenden Abschnitt des Gehäuseinnenraums angeordnet ist. Da der zufließende Wasserstrom im Strahlzerleger in eine Vielzahl von Einzelstrahlen aufgeteilt wird und da diese Einzelstrahlen im Bereich der durch den Strahlzerleger bewirkten Querschnittsverengung eine Geschwindigkeitserhöhung erfahren, wird gemäß der Bernoullischen Gleichung auf der Abströmseite des Strahlzerlegers ein Unterdruck erzeugt, der ein Ansaugen der Umgebungsluft in das Gehäuseinnere bewirkt.

Damit ein möglichst hoher Unterdruck auf der Abströmseite des Strahlzerlegers entsteht und damit das durch das erfindungsgemäße Einbauteil durchströmende Wasser gut und wirkungsvoll mit der Umgebungsluft vermischt werden kann, ist es vorteilhaft, wenn der Strahlzerleger zum Aufteilen des Wasserstroms in eine Vielzahl von Einzelstrahlen eine Vielzahl von Durchflussöffnungen hat.

Möglich ist es, dass der Strahlzerleger als Lochplatte oder als Diffusor ausgebildet ist. Dabei sieht jedoch eine bevorzugte Ausführungsform gemäß der Erfindung vor, dass der als Diffusor ausgebildete Strahlzerleger eine die Durchflussöffnungen tragende Ringwandung hat, an die abströmseitig eine zentrale Prallfläche angeformt ist, welche den zufließenden Wasserstrom in Richtung zu den umfangsseitigen Durchflussöffnungen umlenkt.

Zweckmäßig ist es, wenn ein Diffusorring vorgesehen ist, der den Diffusor zumindest im Bereich der Durchflussöffnungen umgreift und wenn zwischen dem Innenumfang des Diffusorrings und dem Außenumfang des Diffusors ein sich in Strömungsrichtung verjüngender Durchflusskanal vorgesehen ist. Das im Bereich des Diffusors in Einzelstrahlen aufgeteilte Wasser wird in dem zwischen Diffusor und Diffusorring vorgesehenen Duchflußkanal derart beschleunigt, dass im Bereich dieses Durchflusskanals bereits mit geringen Wassermengen ein vergleichsweise hoher Unterdruck erzeugt werden kann.

Damit das homogene Strahlbild des austretenden Wasserstrahls nicht beeinträchtigt wird, ist es vorteilhaft, wenn der Diffusorring die wenigstens eine Belüftungsöffnung derart mit Abstand abschirmt, dass der benachbarte Teilbereich des Diffusorrings als Spritzschutz für die wenigstens eine Belüftungsöffnung gegen das am Diffusorring innenumfangsseitig vorbeiströmende Wasser dient.

Um die Umgebungsluft insbesondere in den sich unmittelbar an den Strahlzerleger anschließenden Bereich einströmen zu lassen, ohne dass das Wasser dort durch die Belüftungsöffnungen in den Belüftungskanal eindringen und von dort in einen Bereich außerhalb der Strahlzone austreten kann, ist es zweckmäßig, wenn der Diffusorring wenigstens eine Luftdurchströmöffnung hat und wenn die wenigstens eine Luftdurchströmöffnung sich in Durchströmrichtung vorzugsweise zu einem Luftdurchströmschlitz verengt.

Um das Einsetzgehäuse und den Diffusorring sowie den Diffusorring und den Diffusor positionsgenau zueinander platzieren und montieren zu können, ist es zweckmäßig, wenn in das Einsetzgehäuse der Diffusorring und/oder in den Diffusorring der Diffusor bis zu einem Einsetzanschlag einsetzbar ist.

Damit sich die Einzelteile des erfindungsgemäßen Einbauteils nicht beim Transport oder der Lagerung unbeabsichtigt voneinander lösen können, ist es vorteilhaft, wenn der Diffusorring im Einsetzgehäuse und/oder der Diffusor im Diffusorring lösbar fixierbar und vorzugsweise lösbar verrastbar ist. Dabei sieht eine bevorzugte Ausführungsform gemäß der Erfindung vor, dass am Diffusorring und/oder am Diffusor ein Ringabsatz oder Ringflansch vorgesehen ist, der mit dem Einsetzanschlag zusammenwirkt.

Damit das durchströmende Wasser druckunabhängig auf ein maximales Wasservolumen pro Zeiteinheit eingeregelt werden kann, ist es vorteilhaft, wenn das Einbauteil einen Durchflussmengenregler hat, der dem belüfteten Strahlregler in Strömungsrichtung vorgeschaltet ist.

Damit die im Wasser mitgeführten Schmutzpartikel nicht zu Funktionsbeeinträchtigungen in den einander nachfolgenden Funktionseinheiten des erfindungsgemäßen Einbauteiles führen, ist es zweckmäßig, wenn dem vorzugsweise belüfteten Strahlregler sowie gegebenenfalls dem Durchflussmengenregler ein Vorsatzsieb in Strömungsrichtung vorgeschaltet ist.

Um Kriechströme am Außenumfang des Einbaugehäuses vorbei zu vermeiden, ist es vorteilhaft, wenn zur axialen Abdichtung zwischen dem Einbauteil und einem im Wasserauslauf befindlichen Ringabsatz eine Ringdichtung aus vorzugsweise weichelastischem Material vorgesehen ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: ein in einem Längsschnitt (in Schnittebene I-I gemäß Fig. 3) dargestelltes sanitäres Einbauteil mit einem Einbaugehäuse, das an seinem Gehäuseaußenumfang ein Außengewinde trägt, welches in ein Innengewinde im Wasserauslauf einer sanitären Auslaufarmatur einschraubbar ist, wobei in das Einbaugehäuse ein als Strahlzerleger dienender Diffusor einsetzbar ist, den ein hier vergleichsweise kurzer Diffusorring umgreift,
- Fig. 2: das Einbauteil aus Figur 1 in einer Draufsicht auf seine Auslaufstirnseite,
- Fig. 3: das Einbauteil aus Figur 1 und 2 in einer Draufsicht auf seine zuströmseitige Stirnseite, wobei das Lochfeld eines an der zuströmseitigen Stirnseite lösbar verrastbaren Vorsatzsiebes gut zu erkennen ist,
- Fig. 4: das Einbauteil aus Figur 1 bis 3 in einer perspektivischen Draufsicht auf seine Auslaufstirnseite,
- Fig. 5: das Einbauteil aus Figur 1 bis 4 in einer auseinandergezogenen perspektivischen Einzelteildarstellung,
- Fig. 6: das Einbauteil aus Figur 1 bis 5 in einem perspektivischen Teil-Längsschnitt,
- Fig. 7: ein mit Figur 1 bis 6 vergleichbares und ebenfalls einen belüfteten Strahlregler aufweisendes sanitäres Einbauteil mit einem Diffusorring, der hier bis etwa zur abströmseitigen Stirnseite des Diffusors reicht,
- Fig. 8: das Einbauteil aus Figur 7 in einer Draufsicht auf seine Auslaufstirnseite,
- Fig. 9: das Einbauteil aus Figur 7 und 8 in einer Draufsicht auf die zuströmseitige Stirnseite,
- Fig. 10: das Einbauteil aus Figur 7 bis 9 in einer perspektivischen Draufsicht auf die Auslaufstirnseite,
- Fig. 11: das Einbauteil aus den Figuren 7 bis 10 in einer perspektivischen Einzelteildarstellung,
- Fig. 12: das Einbauteil aus den Figuren 7 bis 11 in einem perspektivischen Teil-Längsschnitt,
- Fig. 13: einen belüfteten Strahlregler herkömmlicher Bauart, der mit Hilfe eines separaten Auslaufmundstücks am Wasserauslauf einer sanitären Auslaufarmatur montierbar ist,
- Fig. 14: ein mit den Figuren 1 bis 12 vergleichbares Einbauteil, das in den Wasserauslauf der in Figur 13 gezeigten Auslaufarmatur eingeschraubt ist, wobei das am Einbaugehäuse des Einbauteils vorgesehene Außengewinde in das Innengewinde eingeschraubt ist, das in Figur 13 zum Verschrauben mit dem Auslaufmundstück vorgesehen ist,
- Fig. 15: ein mit Figur 1 bis 12 und 14 vergleichbares Einbauteil in einem Längsschnitt, an dessen Einbaugehäuse eine abströmseitige Gehäusestirnseite einstückig angeformt ist, die einen radial orientierten Schlitz aufweist, dessen Schlitz-Längsseiten als Drehangriffsfläche beispielsweise für einen in den Schlitz eingeführte und als Drehwerkzeug verwendete Münze dienen,
- Fig. 16: das Einbauteil aus Figur 15 in einer Draufsicht auf seine Auslaufstirnseite,
- Fig. 17: das Einbauteil aus Figur 15 und 16 in einer Draufsicht auf seine zuströmseitige Stirnseite,
- Fig. 18: das Einbauteil aus den Figuren 15 bis 17 in einer perspektivischen Seitenansicht,
- Fig. 19: das Einbauteil aus den Figuren 15 bis 18 in einer perspektivischen Einzelteildarstellung,
- Fig. 20: das Einbauteil aus den Figuren 15 bis 19 in einem perspektivischen Teil-Längsschnitt,
- Fig. 21: ein mit Figur 15 bis 20 vergleichbares Einbauteil, das an der abströmseitigen Gehäusestirnseite seines Einbaugehäuses zwei einander rechtwinklig kreuzende Schlitze hat, die einen Kreuzsschlitz bilden,
- Fig. 22: das Einbauteil aus Figur 21 in einer Draufsicht auf seine Auslaufstirnseite,
- Fig. 23: das Einbauteil aus Figur 21 und 22 in einer Draufsicht auf seine zuströmseitige Stirnseite,
- Fig. 24: das Einbauteil aus den Figuren 21 bis 23 in einer perspektivischen Draufsicht auf seine Auslaufstirnseite,
- Fig. 25: das Einbauteil aus den Figuren 21 bis 24 in einer perspektivischen Einzelteildarstellung,
- Fig. 26: das Einbauteil aus den Figuren 21 bis 25 in einem perspektivischen Teil-Längsschnitt, und
- Fig. 27: ein als Strahlregler ausgebildetes und mit dem Einbauteil in Figur 15 bis 20 vergleichbares Einbauteil in einem Längsschnitt, wobei der Strahlregler hier einen Strahlzerleger hat, der als Lochplatte ausgebildet ist, die eine Vielzahl axialer Durchflusslöcher aufweist, um das zuströmende Wasser in eine entsprechende Anzahl von Einzelstrahlen aufzuteilen.

In den Figuren 1 bis 12 und 14 bis 27 ist ein sanitäres Einbauteil in verschiedenen Ausführungen 1, 2, 4, 5, 6 und 7 dargestellt. Die hier dargestellten Einbauteile 1, 2, 4, 5, 6 und 7 sind am Wasserauslauf 70 einer hier ansonsten nicht weiter gezeigten sanitären Auslaufarmatur 8 montierbar. Die Einbauteile 1, 2, 4, 5, 6 und 7 weisen ein Einbaugehäuse 9 auf, das an seinem Gehäuseaußenumfang ein Außengewinde 10 hat. Das Außengewinde 10 ist zum Einschrauben in ein Innengewinde 11 bestimmt, das am Innenumfang des Wasserauslaufs 70 der sanitären Auslaufarmatur 8 vorgesehen ist (vgl. Fig. 14). Das Einbaugehäuse 9 weist eine abströmseitige Gehäusestirnseite 12 mit Durchflusslöchern 13 auf.

Die Umfangswandung des Einbaugehäuses 9 der hier dargestellten Einbauteile 1, 2, 4, 5, 6 und 7 umgrenzt in einem doppelwandig ausgestalteten Teilbereich einen ringförmig umlaufenden Belüftungskanal 14. Dieser Belüftungskanal 14, der zur abströmseitigen, in den Figuren unteren Gehäusestirnseite 12 hin offen ist, mündet in mehreren Belüftungsöffnungen 15, die vorzugsweise gleichmäßig über den Gehäuseumfang verteilt angeordnet sind und in den Gehäuseinnenraum des Einbaugehäuses 9 führen. Der Belüftungskanal 14 und die Belüftungsöffnungen 15 sind Bestandteil eines in die Einbauteile 1, 2, 4, 5 und 6 integrierten Strahlreglers 16, eines sogenannten Strahlbelüfters. Das Einbauelement 7 ist demgegenüber selbst als Strahlregler ausgestaltet.

Das Einbaugehäuse 9 der Einbauteile 1, 2, 4, 5, 6 und 7 weist in seinem abströmseitigen Gehäuseabschnitt eine äußere Gehäusewandung 17 und eine durch den Belüftungskanal 14 beabstandete innere Gehäusewandung 18 auf, von denen die innere Gehäusewandung 18 über die äußere Gehäusewandung 17 vorsteht und den abströmseitigen Gehäusestirnrand bildet. Die äußere Gehäusewandung 17 trägt zumindest einen Teilabschnitt des Außengewindes 10. Die innere und die äußere Gehäusewandung 17, 18 sind über radiale Stege 19 miteinander verbunden, wobei die Stege 19 als Dreh- oder Werkzeugangriffsfläche für ein in den Freiraum zwischen den Stegen 19 einführbares Drehwerkzeug vorgesehen sind.

Da ein solches spezielles Drehwerkzeug aber insbesondere in einem privaten Haushalt nicht immer zur Verfügung steht, weist die abströmseitige Gehäusestirnseite 12 der in den Figuren 15 bis 27 dargestellten Einbauteile 5, 6 und 7 zumindest einen Schlitz 20, 21 auf, dessen gegenüberliegenden Schlitz-Längsseiten als Dreh- oder Werkzeugangriffsflächen für ein Drehwerkzeug ausgestaltet sind, das in den zumindest einen Schlitz 20 beziehungsweise 21 lösbar einsetzbar ist. Als Drehwerkzeug kann ein Schraubendreher, vorzugsweise aber auch eine Münze dienen. Damit mit Hilfe des in den Schlitz 20, 21 einführbaren Drehwerkzeuges auch ein höheres Drehmoment übertragen werden kann, ist die abströmseitige Gehäusestirnseite 12 in Abströmrichtung konvex oder ballig gewölbt, so dass die Schlitz-Längsseiten vorzugsweise tief ausgestaltet sind, ohne dass die Gehäusestirnseite 12 den im Gehäuseinnenraum zur Verfügung stehenden Platz wesentlich einschränken würde. Im Gehäuseinnenraum ist somit ausreichend Platz, um weitere Einsetz- oder Strömungsformungsteille 47, 48 darin vorzusehen (vgl. Fig. 27). Während der Strahlregler 5 gemäß den Figuren 15 bis 20 nur einen etwa radial orientierten Schlitz 20 an seiner Gehäusestirnseite trägt, sind an der Gehäusestirnseite 12 des in den Figuren 21 bis 26 gezeigten Einbauteiles 6 zwei radial orientierte und rechtwinklig zueinander angeordnete Schlitze 20, 21 vorgesehen, die hier einen Kreuzschlitz bilden.

In das Einbaugehäuse 9 der Einbauteile 1, 2, 4, 5, 6 und 7 ist zumindest ein Einsetzteil bis zu einem Einsetzanschlag einsetzbar. So wird aus den Figuren 1 bis 12 und 14 bis 26 deutlich, dass in das Einbaugehäuse 9 der Einbauteile 1, 2, 4, 5, 6 und 7 ein als Strahlzerleger ausgebildetes Einsetzteil eingesetzt werden kann, welches den Wasserstrom in eine Vielzahl von Einzelstrahlen aufzuteilen hat und dazu eine Vielzahl von Durchflussöffnungen 22 aufweist. Das als Strahlzerleger dienende Einsetzteil ist hier als Diffusor 23 ausgebildet, der eine die Durchflussöffnungen 22 tragende Ringwandung 24 hat. An die Ringwandung 24 des hier topfförmigen Diffusors 23 ist eine zentrale Prallfläche 25 angeformt, welche den zufließenden Wasserstrom in Richtung zu den umfangsseitigen Durchflussöffnungen 22 umlenkt.

Der Diffusor 23 wird von einem Diffusorring 26 derart umgriffen, dass zwischen dem Innenumfang des Diffusorrings 26 und dem Außenumfang des Diffusors 23 ein sich in Strömungsrichtung verjüngender Durchflusskanal 30 vorgesehen ist. Dabei werden die Belüftungsöffnungen 15 vom Diffusorring 26 derart mit Abstand überdeckt, dass der benachbarte Teilbereich des Diffusorrings 26 als Spritzschutz 27 für die Belüftungsöffnungen 15 gegen das am Diffusorring 26 innenumfangsseitig vorbeiströmende Wasser dient.

Der Diffusorring 26 der Einbauteile 2, 5 und 6 weist Luftdurchströmöffnungen 29 auf, die sich in Durchströmrichtung zu einem Luftdurchströmschlitz verengen. Die Umgebungsluft kann somit über den Belüftungskanal 14 durch die Belüftungsöffnungen 15 in der Umfangswandung sowie die Luftdurchströmöffnungen 29 im Diffusorring 26 hindurch in den Gehäuseinnenraum des Einbaugehäuses 9 angesaugt werden, um sich dort mit den vom Diffusor 23 erzeugten Einzelstrahlen zu vermischen, bevor diese wieder an der als Strömungsgleichrichter dienenden Gehäusestirnseite 12 zu einem homogenen, nichtspritzenden und perlendweichen belüfteten Gesamtstrahl vereint und geformt zu werden.

Der in die Einbauteile 1, 2, 4, 5 und 6 integrierte Strahlregler 16 besteht somit im Wesentlichen aus dem Diffusor 23, dem zugeordneten Diffusorring 26, sowie der als Strömungsgleichrichter ausgebildeten Gehäusestirnseite 12 des Einbaugehäuses 9.

Während bei den Einbauteilen 1, 2, 4, 5 und 6 der Strahlzerleger als Diffusor 23 ausgebildet ist, weist das als Strahlregler ausgebildete Einbauteil 7 in Figur 27 stattdessen einen Strahlzerleger auf, der als Lochplatte 40 ausgestaltet ist, die zum Aufteilen des zuströmenden Wassers in eine Vielzahl von Einzelstrahlen eine entsprechende Anzahl von axialen Durchflusslöchern 41 aufweist.

Um die Umgebungsluft in den Gehäuseinnenraum ansaugen und um dazu im Gehäuseinnenraum einen Unterdruck erzeugen zu können, ist zwischen dem Innenumfang des Diffusorrings 26 und dem Außenumfang des Diffusors 23 ein sich in Strömungsrichtung verjüngender ringförmiger Durchflusskanal 30 vorgesehen. In diesen sich verjüngenden Durchflusskanal 30 werden die im Diffusor 23 vereinzelten Einzelstrahlen derart beschleunigt, dass auf der Abströmseite des Diffusors 23 im Bereich der abströmseitigen Kanalöffnung des Durchflusskanals 30 ein Unterdruck entsteht.

Auch bei dem in Figur 27 dargestellten Einbauteil 7 wird der Durchtrittsquerschnitt in den Durchflusslöchern 41 der Lochplatte 40 derart verengt, dass die durch die Lochplatte 40 erzeugten Einzelstrahlen derart beschleunigt werden, dass auch auf der Abströmseite der Lochplatte 40 ein Unterdruck entsteht.

Während der Diffusorring 26 bis zu einem Einsetzanschlag 31 in das Einbaugehäuse 9 einsetzbar ist, kann der Diffusor 23 seinerseits bis zu einem Einsetzanschlag 32 in den Diffusorring 26 eingesetzt werden. Dabei ist ein Dichtring 33 aus vorzugsweise weichelastischem Material vorgesehen, der die Trennspalte zwischen Einbaugehäuse 9 und Diffusorring 26 und zwischen Diffusorring 26 und Diffusor 23 abdichtet und der zur axialen Abdichtung zwischen dem zuströmseitigen Stirnrand des Einbaugehäuses 9 und einem Ringabsatz im Wasserauslauf 7 der sanitären Auslaufarmatur 8 eingespannt werden kann.

In den Fig. 1 bis 12 und 14 bis 26 ist erkennbar, dass dem Strahlregler der Einbauteile 1, 2, 4, 5 und 6 ein Durchflussmengenregler 34 vorgeschaltet ist, der einen ringförmigen Drosselkörper 35 aus elastischem Material hat, welcher Drosselkörper 35 zwischen sich und einer Regelprofilierung 36 einen sich unter dem Druck des durchströmenden Wassers veränderten Steuerspalt 37 begrenzt. Dieser Durchflussmengenregler 34 ist über eine Rastverbindung mit dem in Strömungsrichtung nachfolgenden Strahlregler 16 und insbesondere mit dessen Diffusor 23 verbunden. Dem Durchflussmengenregler 34 wiederum ist ein sich entgegen der Strömungsrichtung konisch verjüngendes Vorsatzsieb 38 vorgeschaltet, dass die im Wasser mitgeführten Schmutzartikel auszufiltern hat, bevor diese Schmutzpartikel die Funktion des Durchflussmengenreglers 34 oder des nachfolgenden Strahlreglers beeinträchtigen können. Ein vergleichbares Vorsatzsieb 38 ist auch vor dem Einbauteil 7 vorgesehen.

Aus einem Vergleich der Fig. 13 und 14 wird deutlich, dass die hier dargestellten Einbauteile 1, 2, 4, 5, 6 und 7 mit ihrem am Einbaugehäuse 9 vorgesehenen Außengewinde 10 auch in das Innengewinde 11 am Wasserauslauf 7 einer sanitären Auslaufarmatur eingeschraubt werden können, das ansonsten zur Montage des für einen handelsüblichen Strahlregler 3 benötigten Auslaufmundstücks 28 erforderlich ist. Auf diese Weise ist es möglich, die in den Fig. 13 und 14 gezeigte Auslaufarmatur entweder in Verbindung mit einem Auslaufmundstück 28 und einem darin eingesetzten handelsüblichen Strahlregler 3 oder aber in Verbindung mit einem der erfindungsgemäßen Einbauteile 1, 2, 4, 5, 6 und 7 zu verwenden.

In Figur 14 ist erkennbar, dass die Gehäusestirnseite 12 auch als separates Einbauteil ausgestaltet sein kann, die in das Einbaugehäuse 9 des Einbauteiles 4 eingesetzt wird. Dabei ist der Außenumfang 43 der scheibenförmig ausgestalteten Gehäusestirnseite 12 kugelkalottenförmig ausgestaltet und schwenkbar in einer komplementär geformten Gelenkpfanne 44 gehalten, die durch einen Teilbereich der Gehäuse-Innenumfangswandung des Gehäuses 9 gebildet wird. Um eine solche, als separates Einbauteil hergestellte und gegebenenfalls auch schwenkbar im Gehäuse 12 gelagerte Gehäusestirnseite 12 im Gehäuse 9 sichern zu können, ist es zweckmäßig wenn am abströmseitigen Stirnrand des Diffusorrings 26 stiftförmige Vorsprünge 45 vorstehen, die der als separates Einbauteil ausgestalteten Gehäusestirnseite 12 als Niederhalter oder als Schwenkanschlag dienen.

## Patentansprüche

1. Sanitäres Einbauteil (1, 2, 4, 5, 6, 7) mit einem Einbaugehäuse (9), das ein Gewinde (10) aufweist zum Befestigen an einem am Wasserauslauf (70) einer sanitären Auslaufarmatur (8) vorgesehenen Gegengewinde (11), wobei das Einbaugehäuse (9) eine abströmseitige Gehäusestirnseite (12) mit Durchflusslöchern (13) hat und wobei in das Einbaugehäuse (9) zumindest ein Einsetzteil bis zu einem Einsetzanschlag einsetzbar ist, wobei das Einbauteil (1, 2, 4, 5, 6, 7) einen belüfteten Strahlregler aufweist oder als solcher ausgestaltet ist, wobei die Umfangswandung des Einbaugehäuses (9) wenigstens in einem zumindest doppelwandig ausgestalteten Teilbereich mindestens einen Belüftungskanal (14) umgrenzt und wobei der mindestens eine, zur abströmseitigen Gehäusestirnseite (12) hin offene Belüftungskanal (14) in wenigstens einer, in den Gehäuseinnenraum des Einbaugehäuses (9) führenden Belüftungsöffnung (15) mündet, wobei das am Einbaugehäuse vorgesehene Gewinde als ein am Gehäuseaußenumfang angeordnetes Außengewinde ausgebildet ist, das mit einem am Innenumfang des Wasserauslaufs befindlichen und als Gegengewinde vorgesehenen Innengewinde zusammenwirkt, und wobei das Einbaugehäuse (9) zumindest in einem abströmseitigen Gehäuseabschnitt eine äußere, zumindest einen Teilabschnitt des Außengewindes (10) tragende Gehäusewandung (17) und eine durch den mindestens einen Belüftungskanal (14) beabstandete innere Gehäusewandung (18) aufweist, **dadurch gekennzeichnet, dass** die innere und äußere Gehäusewandung (17, 18) über Stege (19) miteinander verbunden sind und dass zumindest zwei Stege (19) als Dreh- oder Werkzeugangriffsflächen für ein in den Freiraum zwischen den Stegen (19) einführbares Drehwerkzeug vorgesehen sind, und dass der abströmseitige Gehäuseabschnitt des Einbaugehäuses (9) einen gegenüber einem angrenzenden zuströmseitigen Gehäuseabschnitt reduzierten Gehäusequerschnitt aufweist und dass der über den Wasserauslauf (70) vorstehende abströmseitige Gehäuseabschnitt einen freien Gehäusestirnrand hat, der als Abtropfkante dient.

2. Einbauteil nach Anspruch 1, **dadurch gekennzeichnet, dass** die abströmseitige Gehäusestirnseite (12) in Abströmrichtung konvex oder ballig gewölbt ausgebildet ist und zumindest einen Schlitz (20, 21) aufweist, dessen gegenüberliegenden Schlitz-Längsseiten als Dreh- oder Werkzeugsangriffsflächen für ein in den zumindest einen Schlitz (20, 21) einsetzbares Drehwerkzeug ausgestaltet sind.

3. Einbauteil nach Anspruch 1 oder 2, **dadurch gekennzeichnet, dass** die abströmseitige Gehäusestirnseite (12) als Gitter-, Netz- oder Lochstruktur ausgestaltet ist.

4. Einbauteil nach Anspruch 2 oder 3, **dadurch gekennzeichnet, dass** zumindest ein Schlitz (20, 21) einen Schlitz- oder Nutgrund hat, der geschlossen oder, vorzugsweise durch eine den Schlitz- oder Nutgrund bildende Loch- oder Gitterstruktur - offen beziehungsweise flüssigkeitsdurchlässig ausgestaltet ist.

5. Einbauteil nach einem der Ansprüche 1 bis 4, **dadurch gekennzeichnet, dass** die Gehäusestirnseite (12) wenigstens im Bereich des zumindest einen Schlitzes (20, 21) eine Querschnittsverdickung aufweist und/oder dass der Schlitz (20,21) Schlitz-Längsseiten mit einer Wandungsdicke aufweist, die im Vergleich zu Strömungsführungswänden (46) größer ist, welche die Gitter-, Netz- oder Lochstruktur der abströmseitigen Gehäusestirnseite (12) bilden.

6. Einbauteil nach einem der Ansprüche 1 bis 5, **dadurch gekennzeichnet, dass** mehrere, vorzugsweise gleichmäßig über den Gehäuseumfang verteilt angeordnete Belüftungsöffnungen (15) vorgesehen sind.

7. Einbauteil nach einem der Ansprüche 1 bis 6, **dadurch gekennzeichnet, dass** die innere Gehäusewandung (18) über die äußere Gehäusewandung (17) vorsteht und den abströmseitigen Gehäusestirnrand bildet.

8. Einbauteil nach einem der Ansprüche 1 bis 7, **dadurch gekennzeichnet, dass** die die innere und äußere Gehäusewandung (17, 18) miteinander verbindenden Stege (19) radial ausgebildet sind.

9. Einbauteil nach einem der Ansprüche 1 bis 8, **dadurch gekennzeichnet, dass** der Strahlregler (16) ein als Strahlzerleger ausgebildetes Einsetzteil hat, welches den Wasserstrom in eine Vielzahl von Einzelstrahlen aufteilt und dass die wenigstens eine Belüftungsöffnung (15) in einem dem Strahlzerleger in Strömungsrichtung nachfolgenden Abschnitt des Gehäuseinnenraums mündet.

10. Einbauteil nach Anspruch 9, **dadurch gekennzeichnet, dass** der Strahlzerleger zum Aufteilen des Wasserstroms in eine Vielzahl von Einzelstrahlen eine Vielzahl von Durchflussöffnungen (22, 41) hat.

11. Einbauteil nach Anspruch 9 oder 10, **dadurch gekennzeichnet, dass** der Strahlzerleger als Lochplatte (40) oder als Diffusor (23) ausgebildet ist.

12. Einbauteil nach Anspruch 11, **dadurch gekennzeichnet, dass** der als Diffusor (23) ausgebildete Strahlzerleger eine die Durchflussöffnungen (22) tragende Ringwandung (24) hat, an die eine zentrale Prallfläche (25) angeformt ist, welche den zufließenden Wasserstrom in Richtung zu den umfangseitigen Durchflussöffnungen (22) umlenkt.

13. Einbauteil nach Anspruch 11 oder 12, **dadurch gekennzeichnet, dass** ein Diffusorring (26) vorgesehen ist, der den Diffusor (23) zumindest im Bereich der Durchflussöffnungen (22) umgreift und das zwischen dem Innenumfang des Diffusorrings (26) und dem Außenumfang des Diffusors (23) ein sich in Strömungsrichtung verjüngender Durchflusskanal (30) vorgesehen ist.

14. Einbauteil nach Anspruch 13, **dadurch gekennzeichnet, dass** der Diffusorring (26) die wenigstens eine Belüftungsöffnung (15) derart mit Abstand überdeckt, dass der benachbarte Teilbereich des Diffusorrings (26) als Spritzschutz (27) für die wenigstens eine Belüftungsöffnung (15) gegen das am Diffusorring (26) innenumfangsseitig vorbeiströmende Wasser dient.

15. Einbauteil nach Anspruch 13 oder 14, **dadurch gekennzeichnet, dass** der Diffusorring (26) wenigstens eine Luftdurchströmöffnung (29) hat und dass die wenigstens eine Luftdurchströmöffnung (29) sich in Durchströmrichtung vorzugsweise zu einem Luftdurchströmschlitz verengt.

16. Einbauteil nach einem der Ansprüche 13 bis 15, **dadurch gekennzeichnet, dass** in das Einbaugehäuse (9) der Diffusorring (26) und/oder in den Diffusorring (26) der Diffusor (23) bis zu einem Einsetzanschlag (31,32) einsetzbar ist.

17. Einbauteil nach einem der Ansprüche 13 bis 16, **dadurch gekennzeichnet, dass** der Diffusorring (26) im Einbaugehäuse (9) oder der Diffusor (23) im Diffusorring (26) lösbar und fixierbar und vorzugsweise lösbar verrastbar ist.

18. Einbauteil nach einem der Ansprüche 13 bis 17, **dadurch gekennzeichnet, dass** am Diffusorring (26) und/oder am Diffusor (23) ein Ringabsatz oder Ringflansch vorgesehen ist, der mit dem Einsetzanschlag (31; 32) zusammenwirkt.

19. Einbauteil nach einem der Ansprüche 1 bis 18, **dadurch gekennzeichnet, dass** das Einbauteil (1, 2, 4, 5, 6) einen Durchflussmengenregler (34) und/oder eine Drosselscheibe hat, der/die dem belüfteten Strahlregler in Strömungsrichtung vorgeschaltet ist.

20. Einbauteil nach Anspruch 19, **dadurch gekennzeichnet, dass** dem belüfteten Strahlregler sowie dem Durchflussmengenregler (34) ein Vorsatzsieb (38) in Strömungsrichtung vorgeschaltet ist.

21. Einbauteil nach einem der Ansprüche 1 bis 20, **dadurch gekennzeichnet, dass** zur axialen Abdichtung zwischen dem Einbauteil und einem im Wasserauslauf (7) befindlichen Ringabsatz eine Ringdichtung (33) aus vorzugsweise weichelastischem Material vorgesehen ist.

22. Einbauteil nach einem der Ansprüche 1 bis 21, **dadurch gekennzeichnet, dass** die Gehäuse-Stirnseite (12) in der abströmseitigen Stirnebene des Einbauteiles (4) drehbar geführt und/oder um eine quer zur Gehäuse-Längsachse orientierte Schwenkachse schwenkbar gelagert ist.

23. Einbauteil nach Anspruch 22, **dadurch gekennzeichnet, dass** die abströmseitige Gehäusestirnseite (12) einen kugelkalottenförmigen Umfangsrandbereich (43) hat, der in einem als Gelenkpfanne (44) ausgestalteten Gehäuseteilbereich des Einbaugehäuses (9) drehbar und/oder verschwenkbar gelagert ist.

24. Einbauteil nach Anspruch 22 oder 23, **dadurch gekennzeichnet, dass** die Gehäusestirnseite (12) als separates Einsetzteil in das Einbaugehäuse (9) einsetzbar ist.

25. Einbauteil nach einem der Ansprüche 1 bis 24, **dadurch gekennzeichnet, dass** am abströmseitigen Stirnrand des Diffusorrings (26) stiftförmige Vorsprünge (45) angeformt sind, die als Niederhalter und/oder Schwenkanschlag für eine in das Einbaugehäuse (9) einsetzbare Gehäusestirnseite (12) dienen.

## Claims

1. Sanitary fitting (1, 2, 4, 5, 6, 7) having an installation housing (9) that has a thread (10) for fastening to a counter thread (11) provided on the water outlet (70) of a sanitary outlet fitting (8), wherein the installation housing (9) has a downstream housing end face (12) with flow-through holes (13) and wherein at least one insert part can be inserted into the installation housing (9) up to an insertion stop, wherein the fitting (1, 2, 4, 5, 6, 7) has a ventilated jet regulator or is designed as such, wherein the peripheral wall of the installation housing (9) surrounds at least one ventilation channel (14) at least in a section that is designed with at least a double wall, and wherein the at least one ventilation channel (14) that is open toward the downstream housing end face (12) opens into at least one ventilation opening (15) that leads into the interior of the installation housing (9), wherein the thread provided on the installation housing is designed as an external thread arranged on the outer circumference of the housing, which cooperates with an internal thread located on the inner circumference of the water outlet and designed as a counter thread, and wherein the installation housing (9) has, at least in a downstream housing section, an outer housing wall (17) carrying at least a partial section of the external thread (10) and an inner housing wall (18) spaced apart by the at least one ventilation channel (14), **characterized in that** the inner and outer housing walls (17, 18) are connected to one another by webs (19) and **in that** at least two webs (19) are provided as rotation or tool engagement surfaces for a rotation tool which can be inserted into the free space between the webs (19), and **in that** the downstream housing section of the installation housing (9) has a reduced housing cross-section relative to an adjacent upstream housing section, and **in that** the downstream housing section projecting beyond the water outlet (70) has a free housing end edge which serves as a drip edge.

2. Fitting according to claim 1, **characterized in that** the downstream housing end face (12) is designed to be convex or domed in the downstream direction and has at least one slot (20, 21) whose opposite longitudinal slot sides serve as rotation or tool engagement surfaces for a rotary tool insertable into the at least one slot (20, 21).

3. Fitting according to claim 1 or 2, **characterized in that** the downstream housing end face (12) is designed as a grid, mesh or perforated structure.

4. Fitting according to claim 2 or 3, **characterized in that** at least one slot (20, 21) has a slot or groove base which is closed or, preferably by means of a hole or grid structure forming the slot or groove base, is designed to be open or liquid-permeable.

5. Fitting according to one of claims 1 to 4, **characterized in that** the housing end face (12) has a cross-sectional thickening at least in the region of the at least one slot (20, 21) and/or **in that** the slot (20, 21) has slot longitudinal sides with a wall thickness that is greater than that of flow guide walls (46) which form the grid, mesh or perforated structure of the downstream housing end face (12).

6. Fitting according to one of claims 1 to 5, **characterized in that** a plurality of ventilation openings (15) are provided, preferably distributed evenly around the housing circumference.

7. Fitting according to one of claims 1 to 6, **characterized in that** the inner housing wall (18) projects beyond the outer housing wall (17) and forms the downstream housing end edge.

8. Fitting according to one of claims 1 to 7, **characterized in that** the webs (19) connecting the inner and outer housing walls (17, 18) are radially formed.

9. Fitting according to one of claims 1 to 8, **characterized in that** the jet regulator (16) has an insert part designed as a jet splitter, which divides the water flow into a plurality of individual jets, and **in that** the at least one ventilation opening (15) opens into a section of the housing interior downstream of the jet splitter in the direction of flow.

10. Fitting according to claim 9, **characterized in that** the jet splitter has a plurality of flow openings (22, 41) for dividing the water flow into a plurality of individual jets.

11. Fitting according to claim 9 or 10, **characterized in that** the jet splitter is designed as a perforated plate (40) or as a diffuser (23).

12. Fitting according to claim 11, **characterized in that** the jet splitter designed as a diffuser (23) has a ring wall (24) carrying the flow openings (22), to which a central baffle plate (25) is integrally formed, which deflects the inflowing water flow in the direction of the peripheral flow openings (22).

13. Fitting according to claim 11 or 12, **characterized in that** a diffuser ring (26) is provided which surrounds the diffuser (23) at least in the region of the flow openings (22) and **in that** a flow channel (30) tapering in the direction of flow is provided between the inner circumference of the diffuser ring (26) and the outer circumference of the diffuser (23).

14. Fitting according to claim 13, **characterized in that** the diffuser ring (26) covers the at least one ventilation opening (15) at a distance such that the adjacent section of the diffuser ring (26) serves as a splash guard (27) for the at least one ventilation opening (15) against the water flowing past the inner circumference of the diffuser ring (26).

15. Fitting according to claim 13 or 14, **characterized in that** the diffuser ring (26) has at least one air flow opening (29) and **in that** the at least one air flow opening (29) narrows in the direction of flow, preferably to form an air flow slot.

16. Fitting according to one of claims 13 to 15, **characterized in that** the diffuser ring (26) and/or the diffuser (23) can be inserted into the installation housing (9) up to an insertion stop (31, 32).

17. Fitting according to one of claims 13 to 16, **characterized in that** the diffuser ring (26) in the installation housing (9) or the diffuser (23) in the diffuser ring (26) can be detached and fixed and preferably detachably locked.

18. Fitting according to one of claims 13 to 17, **characterized in that** a ring shoulder or ring flange is provided on the diffuser ring (26) and/or on the diffuser (23), which cooperates with the insertion stop (31; 32).

19. Fitting according to one of claims 1 to 18, **characterized in that** the fitting (1, 2, 4, 5, 6) has a flow rate regulator (34) and/or a throttle disc which is connected upstream of the aerated jet regulator in the direction of flow.

20. Fitting according to claim 19, **characterized in that** a strainer attachment (38) is connected upstream of the aerated jet regulator and the flow rate regulator (34) in the direction of flow.

21. Fitting according to one of claims 1 to 20, **characterized in that** a ring seal (33) made of preferably soft elastic material is provided for axial sealing between the component and a ring shoulder located in the water outlet (7).

22. Fitting according to one of claims 1 to 21, **characterized in that** the housing end face (12) is rotatably guided in the downstream end plane of the fitting (4) and/or is mounted so as to be pivotable about a pivot axis oriented transversely to the longitudinal axis of the housing.

23. Fitting according to claim 22, **characterized in that** the downstream housing end face (12) has a spherical cap-shaped peripheral edge region (43) which is rotatably and/or pivotably mounted in a housing part region of the installation housing (9) designed as a joint socket (44).

24. Fitting according to claim 22 or 23, **characterized in that** the housing end face (12) can be inserted into the installation housing (9) as a separate insert.

25. Fitting according to one of claims 1 to 24, **characterized in that** pin-shaped projections (45) are formed on the downstream end face of the diffuser ring (26), which serve as hold-down elements and/or swivel stops for a housing end face (12) insertable into the installation housing (9).

## Revendications

1. Pièce de montage pour sanitaire (1, 2, 4, 5, 6, 7) avec un boîtier de montage (9), qui présente un filetage (10) destiné à la fixation sur un contre-filetage (11) prévu sur la sortie d'eau (70) d'une robinetterie de sortie (8) sanitaire, le boîtier de montage (9) ayant un côté frontal de boîtier (12) côté aval avec des trous de passage (13), et au moins une pièce rapportée pouvant être insérée jusqu'à une butée d'insertion dans le boîtier de montage (9), la pièce de montage (1, 2, 4, 5, 6, 7) présentant un régulateur de jet ventilé ou étant constituée en tant que tel, la paroi périphérique du boîtier de montage (9) délimitant, au moins dans une zone partielle constituée au moins de deux parois, au moins un canal de ventilation (14), et l'au moins un canal de ventilation (14), ouvert vers le côté frontal de boîtier (12) côté aval, débouchant dans au moins un orifice de ventilation (15), conduisant dans l'espace intérieur de boîtier du boîtier de montage (9), le filetage prévu sur le boîtier de montage étant constitué en tant que filetage extérieur disposé sur la périphérie extérieure de boîtier, lequel filetage extérieur coopère avec un filetage intérieur situé sur la périphérie intérieure de la sortie d'eau et prévu en tant que contre-filetage, et le boîtier de montage (9) présentant au moins dans un tronçon de boîtier côté aval une paroi de boîtier (17) extérieure portant au moins un tronçon partiel du filetage extérieur (10) et une paroi de boîtier (18) intérieure espacée par l'au moins un canal de ventilation (14), **caractérisée en ce que** les parois de boîtier (17, 18) intérieure et extérieure sont raccordées l'une à l'autre par le biais d'entretoises (19), et **en ce que** au moins deux entretoises (19) sont prévues en tant que surfaces de rotation ou de prise d'outil pour un outil de rotation pouvant être introduit dans l'espace libre entre les entretoises (19), et **en ce que** le tronçon de boîtier, côté aval, du boîtier de montage (9) présente une section transversale de boîtier réduite par rapport à un tronçon de boîtier côté arrivée d'écoulement limitrophe, et **en ce que** le tronçon de boîtier côté aval dépassant de la sortie d'eau (70) a un bord frontal de boîtier libre qui sert d'arête d'égouttage.

2. Pièce de montage selon la revendication 1, **caractérisée en ce que** le côté frontal de boîtier (12) côté aval est constitué de façon convexe ou bombée courbe dans le sens d'écoulement et présente au moins une fente (20, 21) dont les côtés longitudinaux de fente opposés sont constitués en tant que surfaces de rotation ou de prise d'outil pour un outil de rotation pouvant être inséré dans l'au moins une fente (20, 21).

3. Pièce de montage selon la revendication 1 ou 2, **caractérisée en ce que** le côté frontal de boîtier (12) côté aval est constitué en tant que structure de grille, de treillis ou de trou.

4. Pièce de montage selon la revendication 2 ou 3, **caractérisée en ce qu'**au moins une fente (20, 21) a un fond de fente ou de rainure qui est fermé ou, de préférence, est constitué par une structure de trou ou de grille formant le fond de fente ou de rainure, de façon ouverte ou respectivement perméable aux liquides.

5. Pièce de montage selon l'une des revendications 1 à 4, **caractérisée en ce que** le côté frontal de boîtier (12) présente, au moins dans la zone de l'au moins une fente (20, 21), un épaississement de la section transversale et/ou **en ce que** la fente (20, 21) présente des côtés longitudinaux de fente avec une épaisseur de paroi qui est plus grande en comparaison avec des parois de guidage d'écoulement (46) qui forment la structure de grille, de treillis ou de trou du côté frontal de boîtier (12) côté aval.

6. Pièce de montage selon l'une des revendications 1 à 5, **caractérisée en ce qu'**il est prévu plusieurs orifices de ventilation (15) de préférence répartis uniformément sur la périphérie de boîtier.

7. Pièce de montage selon l'une des revendications 1 à 6, **caractérisée en ce que** la paroi de boîtier (18) intérieure dépasse de la paroi de boîtier (17) extérieure et forme le bord frontal de boîtier côté aval.

8. Pièce de montage selon l'une des revendications 1 à 7, **caractérisée en ce que** les entretoises (19) raccordant l'une à l'autre les parois de boîtier (17, 18) intérieure et extérieure sont constituées de façon radiale.

9. Pièce de montage selon l'une des revendications 1 à 8, **caractérisée en ce que** le régulateur de jet (16) a une pièce rapportée constituée en tant que brise-jet qui divise le flux d'eau en une multiplicité de jets individuels, et **en ce que** l'au moins un orifice de ventilation (15) débouche dans un tronçon de l'espace intérieur de boîtier qui suit le brise-jet dans le sens de l'écoulement.

10. Pièce de montage selon la revendication 9, **caractérisée en ce que** le brise-jet a une multiplicité d'orifices de passage (22, 41) pour la division du flux d'eau en une multiplicité de jets individuels.

11. Pièce de montage selon la revendication 9 ou 10, **caractérisée en ce que** le brise-jet est constitué en tant que plaque perforée (40) ou en tant que diffuseur (23).

12. Pièce de montage selon la revendication 11, **caractérisée en ce que** le brise-jet constitué en tant que diffuseur (23) a une paroi annulaire (24) portant les orifices de passage (22) sur laquelle est formée une surface d'impact (25) centrale qui dévie, en direction des orifices de passage (22) côté périphérie, le flux d'eau acheminé.

13. Pièce de montage selon la revendication 11 ou 12, **caractérisée en ce qu'**il est prévu une bague de diffuseur (26) qui encercle le diffuseur (23) au moins dans la zone des orifices de passage (22), et ce que, entre la périphérie intérieure de la bague de diffuseur (26) et la périphérie extérieure du diffuseur (23), il est prévu un canal de passage (30) qui se rétrécit dans le sens de l'écoulement.

14. Pièce de montage selon la revendication 13, **caractérisée en ce que** la bague de diffuseur (26) recouvre l'au moins un orifice de ventilation (15) à une distance telle que la zone partielle voisine de la bague de diffuseur (26) sert de protection anti-éclaboussure (27) pour l'au moins un orifice de ventilation (15) vis-à-vis de l'eau qui s'écoule devant la bague de diffuseur (26) côté périphérie intérieure.

15. Pièce de montage selon la revendication 13 ou 14, **caractérisée en ce que** la bague de diffuseur (26) a au moins un orifice d'écoulement d'air (29), et **en ce que** l'au moins un orifice d'écoulement d'air (29), dans le sens de l'écoulement, se rétrécit de préférence en une fente d'écoulement d'air.

16. Pièce de montage selon l'une des revendications 13 à 15, **caractérisée en ce que** la bague de diffuseur (26) peut être insérée jusqu'à une butée d'insertion (31, 32) dans le boîtier de montage (9) et/ou **en ce que** le diffuseur (23) peut être inséré jusqu'à cette butée d'insertion dans la bague de diffuseur (26).

17. Pièce de montage selon l'une des revendications 13 à 16, **caractérisée en ce que** la bague de diffuseur (26) peut être encliquetée, de façon amovible et pouvant être fixée, et de préférence peut être encliquetée, de façon amovible, dans le boîtier de montage (9), ou le diffuseur (23) peut être encliqueté, de façon amovible et pouvant être fixée, et de préférence peut être encliqueté, de façon amovible, dans la bague de diffuseur (26).

18. Pièce de montage selon l'une des revendications 13 à 17, **caractérisée en ce que**, sur la bague de diffuseur (26) et/ou sur le diffuseur (23), il est prévu un épaulement annulaire ou une bride annulaire qui coopère avec la butée d'insertion (31 ; 32).

19. Pièce de montage selon l'une des revendications 1 à 18, **caractérisée en ce que** la pièce de montage (1, 2, 4, 5, 6) a un régulateur de débit (34) et/ou un disque d'étranglement qui est monté en amont du régulateur de jet ventilé dans le sens de l'écoulement.

20. Pièce de montage selon la revendication 19, **caractérisée en ce qu'**un tamis intercalaire (38) est, dans le sens de l'écoulement, monté en amont du régulateur de jet ventilé ainsi que du régulateur de débit (34).

21. Pièce de montage selon l'une des revendications 1 à 20, **caractérisée en ce que**, pour l'étanchéité axiale entre la pièce de montage et un épaulement annulaire situé dans la sortie d'eau (7), il est prévu un joint d'étanchéité annulaire (33) en matériau de préférence souple et élastique.

22. Pièce de montage selon l'une des revendications 1 à 21, **caractérisée en ce que** le côté frontal de boîtier (12) est guidé de façon rotative dans le plan frontal, côté aval, de la pièce de montage (4) et/ou est supporté de façon pivotante autour d'un axe de pivotement orienté transversalement à l'axe longitudinal de boîtier.

23. Pièce de montage selon la revendication 22, **caractérisée en ce que** le côté frontal de boîtier (12) côté aval a une zone de bord périphérique (43) en forme de calotte sphérique qui est supportée de façon rotative et/ou pivotante dans une zone partielle de boîtier de boîtier de montage (9) qui est constituée en tant que cavité d'articulation (44).

24. Pièce de montage selon la revendication 22 ou 23, **caractérisée en ce que** le côté frontal de boîtier (12) peut être inséré dans le boîtier de montage (9) en tant que pièce rapportée séparée.

25. Pièce de montage selon l'une des revendications 1 à 24, **caractérisée en ce que**, sur le bord frontal, côté aval, de la bague de diffuseur (26), il est formé des saillies (45) en forme de broche qui servent de dispositif de retenue et/ou de butée de pivotement pour un côté frontal de boîtier (12) pouvant être inséré dans le boîtier de montage (9).
